# EUROPÄISCHE PATENTSCHRIFT

(11) **EP 2 327 124 B1**
(45) Veröffentlichungstag und Bekanntmachung des Hinweises auf die Patenterteilung: **04.07.2012**
(21) Anmeldenummer: 09781756.3
(22) Anmeldetag: 12.08.2009
(51) Int. Cl.: H01R 13/74

(54) **VERTEILERANORDNUNG FÜR ELEKTRISCHE LEITUNGEN, INSBESONDERE SIGNALLEITUNGEN**
DISTRIBUTOR ARRANGEMENT FOR ELECTRICAL LINES, ESPECIALLY SIGNAL LINES
DISTRIBUTEUR POUR LIGNES ÉLECTRIQUES, NOTAMMENT POUR LIGNES DE SIGNALISATION

(30) Priorität: 21.08.2008 DE 102008038588
(43) Veröffentlichungstag der Anmeldung: 01.06.2011
(73) Patentinhaber: Escha Bauelemente GmbH, 58553 Halver (DE)
(72) Erfinder: FRIEDRICH, Jürgen, 58553 Halver (DE)
(74) Vertreter: Grundmann, Dirk
(86) Internationale Anmeldenummer: PCT/EP2009/060443
(87) Internationale Veröffentlichungsnummer: WO 2010/020572

(56) Entgegenhaltungen:
- DE-A1-102006 015 718
- DE-C1- 10 011 354
- US-A- 5 735 697
- US-A1- 2004 171 311

## Beschreibung

Die Erfindung betrifft eine Verteileranordnung für elektrische Leitungen, insbesondere Signalleitungen oder dergleichen, mit einem Gehäuse und einer Vielzahl am Gehäuse angeordneten, jeweils einen Kontaktträger mit zwei oder mehr elektrischen Kontaktelementen und eine Winkelkodierung aufweisenden Steckerbuchsen zum Einstecken von Steckern in einer von der Winkellage der Kodierelemente bestimmten Orientierung, mit einer im Gehäuse angeordneten Grundplatine, die Leiterbahnen aufweist, mit denen die elektrischen Kontaktelemente jeweils mittels eines elektrischen Verbindungselementes elektrisch leitend verbunden sind.

Die Erfindung betrifft darüber hinaus ein Verfahren zum Herstellen einer derartigen Verteileranordnung.

Die DE 10 2006 015 718 A1 beschreibt eine Verteileranordnung mit einer Platine und mehreren Kontaktträgern, die der Platine fest zugeordnet sind. Dabei bildet der Kontaktträger eine Vielzahl von Kontaktelementen aus, die mit Gegenkontaktelementen eines Steckers in Kontakt gebracht werden könnten. Der Kontaktträger bildet darüber hinaus eine Kodiernut aus, die zu einer Kodiernase des zugehörigen Steckers korrespondiert. Dadurch kann der Stecker nur in einer von der Lage der Kodiernut festgelegten Winkelstellung in die Steckerbuchse eingesteckt werden. Es ist somit eine Winkelkodierung gegeben. Die Steckerbuchsen befinden sich an einem Gehäuse, welches die Platine aufnimmt. Aus der Gehäuseoberseite ragen eine Vielzahl von Steckerbuchsen heraus, die für unterschiedliche Steckertypen ausgelegt sein können, beispielsweise M8 oder M12 Buchsen ausbilden. Jede Steckerbuchse kann in beispielsweise acht verschiedenen Winkelorientierungen ausgerichtet sein. Die Ausrichtung und die Bestückung des Gehäuses mit verschiedenartigen Steckerbuchsen oder Kontaktträgerorientierungen erfolgt kundenspezifisch. Beim Stand der Technik sind die Kontaktelemente unmittelbar mit Lötaugen der Grundplatine verbunden. Dies hat zur Folge, dass die Grundplatine individuell an die jeweilige Bestückung der Verteileranordnung anzupassen ist.

Die DE 93 13 896 U1 beschreibt ein modular aufgebautes Verteilersteckfeld. Eine Leiterplatte ist dort jeweils mit zwei dreipoligen Gerätebuchsen und sechs Mikroschaltern sowie sechs HF-Verbindungen bestückt.

Die DE 200 04 054 U1 beschreibt einen Sensor-Aktor-Verteiler zum Selbstkonfektionieren. Dort ist eine Mehrzahl von Anschlussplätzen vorgesehen.

Der Erfindung liegt die Aufgabe zugrunde, die eingangs genannte Verteileranordnung herstellungstechnisch zu verbessern.

Gelöst wird die Aufgabe durch die im Anspruch 1 angegebene Verteileranordnung. Die Unteransprüche 2 bis 11 stellen zunächst vorteilhafte Weiterbildungen der Erfindung dar, bilden jedoch auch gleichzeitig eigenständige Lösungen der Aufgabe.

Zufolge der erfindungsgemäßen Ausgestaltung wird bei der Fertigung einer Verteileranordnung eine Standard-Grundplatine verwendet, die eine Vielzahl von jeweils auf einem Kreisbogen um ein Zentrum 10, 11 angeordnete Kontaktstellen besitzt. Jedem Steckplatz, also jeder Steckerbuchse ist eine derartige, ineinander geschachtelte Kreisbogenanordnung von Kontaktstellen zugeordnet. Die Kontaktstellen wirken mit Verbindungselementen zusammen, mit denen die Grundplatine mit einer Verbindungsplatine verbunden werden kann. Die Verbindungselemente sind in unterschiedlichen Radialabständen zum Zentrum angeordnet und in einer von einer Vielzahl vorwählbaren Winkellagen der Grundplatine zugeordnet. Die Kontaktstellen können der Grundplatine oder der Verbindungsplatine zugeordnet sein. Bevorzugt werden die Kontaktstellen von einer ringförmig um das Zentrum angeordneten Leiterbahnen ausgebildet. Die Kontaktstellen liegen in gleichmäßiger Winkelverteilung versetzt um das Zentrum. Die Winkel können 22,5°, 30°, 45°, 60° oder 90° betragen. Diese vorgegebene Winkelraster definiert die verschiedenen Lagen der Kodierelemente. Das elektrische Verbindungsglied, insbesondere in Form einer Verbindungsplatine ist dadurch in einer von einer Vielzahl vorwählbaren Winkellagen mit der Grundplatine verbindbar. Jedes der in einem individuellen Radialabstand zum Zentrum angeordneten Verbindungselementen tritt dabei in elektrischem Kontakt zu einer Kontaktstelle einer dem zugehörigen Kontaktelement individuell zugeordneten ringförmig um das Zentrum angeordneten Leiterbahn. Die Verbindungselemente können elektrisch leitende Stifte sein, die entweder fest mit der Grundplatine oder fest mit der Verbindungsplatine verbunden sind. Die Kontaktstellen, die bevorzugt von Lötaugen oder Federkontakten ausgebildet sind, sind dann der jeweils anderen Platine zugeordnet. Die Verbindungsplatine ist fest dem Kontaktträger zugeordnet. Aus dem rückwärtigen Ende des Kontaktträgers, welches bevorzugt einen Befestigungsabschnitt ausbildet, ragen Kontaktstifte, die mit einer Leiterbahn der Verbindungsplatine verbunden, insbesondere verlötet sind. Über diese Leiterbahnen sind die Kontaktelemente elektrisch leitend mit den Verbindungselementen verbunden. Die Kontaktelemente eines jeweiligen Kontaktträgers liegen in verschiedenen Winkelstellungen bezogen auf das Zentrum. Im Zentrum kann ein zentraler Stift sitzen, der mit einem zentralen Lötauge verbunden, insbesondere verlötet wird. Diejenige Platine, welche die ringförmig angeordneten Leiterbahnen trägt, ist vorzugsweise als Mehrlagenplatine (Multilayer-Platine) ausgebildet. Jeder der ineinander geschachtelten ringförmigen Leiterbahnen bzw. ringförmigen Kontaktstellenanordnung ist dabei einer Lage der Multilagen-Platine zugeordnet. In der Außenseite des Gehäuses stecken eine Vielzahl von metallischen Flanschhülsen. Innerhalb dieser Flansche steckt je ein Kontaktträger. Die Kontaktträger besitzen einen Befestigungsabschnitt und werden von der Gehäuseinnenseite in die Flansche eingesteckt. Die Befestigungsabschnitte können mit der Innenwandung der Flansche verklipsen. Aus dem Befestigungsabschnitt ragen Endabschnitte der Kontaktelemente, die mit der Verbindungsplatine verlötet sind. In einer bevorzugten Ausgestaltung ragen von der Unterseite der Verbindungsplatine Kontaktstifte ab, die jeweils einen anderen Abstand zu einem zentralen Kontaktstift besitzen und die gleichmäßig um diesen Kontaktstift winkelversetzt angeordnet sind. Jeder dieser Kontaktstifte ist mit einem Kontaktelement des Kontaktträgers elektrisch leitend über eine Leiterbahn der Verbindungsplatine verbunden. Es sind verschiedenartige derartige Baugruppen mit unterschiedlich gestalteten Kontaktträgern vorgesehen, wobei die Anordnung der Verbindungselemente an der Unterseite der Verbindungsplatine jedoch standardisiert ist, so dass jede dieser unterschiedlich gestalteten Baugruppen an jedem Steckplatt mit der Grundplatine durch eine Steckzuordnung verbunden werden kann. Nach gewünschter Winkelorientierung des bevorzugt von einer Nut ausgebildeten Kodierelementes treten die von Stiften gebildeten Verbindungselemente in eine von vielen Lötaugen der dem jeweiligen Verbindungselement zugeordneten ringförmigen Leiterbahn. Von der Rückseite der Grundplatine erfolgt dann die Verlötung des Stiftes mit dem Lötauge. In einer Variante der Erfindung ist vorgesehen, dass die ringförmig angeordneten Leiterbahnen der Verbindungsplatine zugeordnet sind. Die Verbindungselemente, die bei dieser Variante ebenfalls von Stiften ausgebildet werden, sind dann der Grundplatine zugeordnet und besitzen auch hier jeweils einen individuellen Abstand zu einem Zentrum. Die Zuordnung der Verbindungsplatine bzw. der die Verbindungsplatine aufweisenden Baugruppe aus Verbindungsplatine und Kontaktträger erfolgt dann ebenfalls im Wege einer Steckzuordnung. Die elektrische Verbindung kann auch hier über Löten erfolgen. Es ist aber möglich, anstelle einer Lötverbindung eine Kontaktfederanordnung vorzusehen.

Ein Ausführungsbeispiel der Erfindung wird nachfolgend anhand beigefügter Zeichnungen erläutert. Es zeigen:
- Fig. 1: eine perspektivische Draufsicht auf ein mit insgesamt zehn Steckplätzen ausgestattetes Gehäuse, wobei jeder Steckplatz eine individuelle Steckbuchsenart oder Größe oder Orientierung aufweist,
- Fig. 2: eine Darstellung gemäß Figur 1 mit ausgeblendetem Gehäuse,
- Fig. 3: einen Schnitt gemäß der Linie III-III in Figur 2,
- Figuren 4a, 4b und 4c: in perspektivischer Darstellung eine aus einer Verbindungsplatine 7 und einem damit elektrisch und mechanisch verbundenen Kontaktträger 3 bestehende Baugruppen in verschiedenen Winkelstellungen,
- Fig. 5: die Draufsicht auf die Platine im Bereich eines Steckplatzes, wobei alle ringförmigen Leiterbahnen 8.1 bis 8.4 sowie von den ringförmigen Leiterbahnen ausgebildeten Kontaktstellen 9.1 bis 9.4 sichtbar dargestellt sind,
- Fig. 6: einen Ausschnitt aus Figur 5 und
- Fig. 7: einen Schnitt gemäß der Linie VII-VII in Figur 6.

Die Verteileranordnung, die im Ausführungsbeispiel beschrieben wird, besteht aus einem eine Grundschale und eine Deckschale aufweisenden Gehäuse 1, welches aus Kunststoff besteht. Die Deckschale ist mit insgesamt zehn Steckplätzen versehen. Es sind zwei parallel zueinander verlaufende Reihen mit je fünf Steckbuchsen 2.1 bis 2.5 bzw. 2.6 bis 2.10 vorgesehen. Jeder der zehn Steckplätze ist mit einer individuell gestalteten und/oder orientierten Steckbuchse 2.1 bis 2.10 ausgestattet.

Die Steckbuchsen 2.1 bis 2.10 bestehen aus jeweils einem Metallflansch 13, der der mechanischen Befestigung eines Steckers dient. Dieser Metallflansch 13 ist in einen hülsenförmig ins Gehäuseinnere ragenden Fortsatz 16 verbunden. Der Flansch 13 kann in diesen hülsenförmigen Fortsatz 16 eingepresst sein. Der hülsenförmige Fortsatz 16 besitzt an seinem ins Gehäuseinnere ragenden Rand in gleichmäßiger Winkelverteilung angeordnete Positionierlücken 15 zum Eintritt von Positionierzähnen 17 eines Kontaktträgers 3.

Der Kontaktträger 3 befindet sich in der montierten Stellung innerhalb des Flansches 13 und besitzt jeweils ein Kodierelement 5 und eine Vielzahl von Kontaktelementen 4.1 bis 4.4.

Die beiden Steckerbuchsen 2.1 und 2.6 bilden jeweils drei Kontaktelemente, die so angeordnet sind, dass sie zufolge ihrer Anordnung eine Winkelkodierung ausbilden. Der zugehörige Gegenstecker kann nämlich nur in einer einzigen Winkelorientierung mit den drei Kontaktelementen der Steckerbuchsen 2.1 und 2.6 zusammengesteckt werden. Bei der Steckerbuchse 2.1 werden die Kontaktelemente von Stiften, bei der Steckerbuchse 2.6 werden die Kontaktelemente von Einstecköffnungen für Stifte ausgebildet.

Die Steckerbuchsen 2.2 bis 2.5 und 2.7 bis 2.10 weisen identische Kontaktträger 3 auf. Diese Kontaktträger 3 besitzen jeweils vier Kontaktelemente 4.1 bis 4.4 in Form von Einstecköffnungen für Kontaktstifte eines Steckers. Jeder dieser Kontaktträger 3 besitzt eine Kodiernut 5, so dass der zugehörige Stecker nur in einer von der Winkellage der Kodiernut festgelegten Winkelorientierung mit dem Kontaktträger in Verbindung gebracht werden kann.

Die oben erwähnten Positionierzähne 17 werden von einem rückwärtigen, durchmesservergrößerten Befestigungsabschnitt 14 des Kontaktträgers 3 ausgebildet. Der Befestigungsabschnitt 14 wird von rückwärts in den Flansch 13 gesteckt und verrastet mit der Innenwandung des Flansches 13.

Aus dem rückwärtigen Stirnende des Kontaktträgers 3 ragen insgesamt 4 je einem Kontaktelement 4.1 bis 4.4 zugeordneten Kontaktstifte. Die Kontaktstifte der Kontaktelemente 4.1 bis 4.4 sind mit einer Verbindungsplatine 7 verlötet. Die Verbindungsplatine 7 besitzt einen im Wesentlichen quadratischen Grundriss, wobei die Ecken ausgekehlt sind.

Wie der Figur 2 zu entnehmen ist, können die Verbindungsplatinen 7 in verschiedenen Winkellagen in einem 45°-Raster der Grundplatine 12 zugeordnet werden.

Den Figuren 4a bis 4c ist zu entnehmen, dass vier Verbindungsstifte 6.1 bis 6.4 über Leiterbahnen jeweils einem Kontaktelement 4.1 bis 4.6 individuell zugeordnet sind. Diese mit Verbindungselementen 6 bezeichneten Stifte ragen von der Unterseite der Verbindungsplatine 7 ab und besitzen einen individuellen Abstand zu einem zentralen Stift 11.

Innerhalb des Gehäuses 1 erstreckt sich im Wesentlichen über den gesamten Gehäuseinnenraum eine Grundplatine 12, bei der es sich um eine Multilayer-Platine handelt. Jedem der zehn Steckbuchsen 2.1 bis 2.10 ist eine gleichgestaltete Kontaktzone zugeordnet. Eine dieser zehn Kontaktzonen ist in der Figur 6 vergrößert dargestellt.

Die Kontaktzone besteht aus vier ineinander geschachtelte ringförmige Leiterbahnen 8.1 bis 8.4. Jede dieser Leiterbahnen 8.1 bis 8.4 ist einer anderen Lage der aus insgesamt vier Lagen bestehenden Platine zugeordnet. Die rückwärtige fünfte Schicht der Platine 12 bildet eine zentrale Kontaktstelle 10 in Form eines Lötauges. Jede ringförmige Leiterbahn 8.1 bis 8.4 trägt im Ausführungsbeispiel 8 um 45° versetzt angeordnete Kontaktstellen 9.1 bis 9.4 in Form von Lötaugen. Es ist auch möglich, andere Winkelraster zu verwenden. Die Abstände der Verbindungselemente 6.1 bis 6.4 zum Zentrumsstift 11 entsprechen den Abständen der Leiterbahnen 8.1 bis 8.4 vom zentralen Lötauge 10.

Je nach gewünschter Orientierung der Kodiernut 5 wird die aus einer Verbindungsplatte 7 mit daran befestigtem Kontaktträger 3 gebildete Baugruppe (vgl. Figuren 4a bis 4c) mit den Kontaktstellen 9.1 bis 9.4 der Grundplatine 12 in Verbindung gebracht, wobei jeder Kontaktstift 6.1 bis 6.4 in ein Lötauge 9.1 bis 9.4 einer ihm zugeordneten ringförmigen Leiterbahn 8.1 bis 8.4 eintritt.

Die untereinander identischen Verbindungsplatinen 7 können mit verschieden gestalteten Kontaktträgern 3 zu Baugruppen kombiniert werden. Diese Baugruppen können in durch das jeweilige Winkelraster vorgegebenen Orientierungen mit einer universell verwendbaren Multilayer-Platine verbunden werden. Die Verbindung kann durch Löten aber auch durch eine Kontaktfederverbindung erzielt werden. Die Verbindung des Stiftes 6.1 bis 6.4 mit der zugehörigen Kontaktstelle 9.1 bis 9.4 kann auch in Einpresstechnik erfolgen, wenn - anders als im Ausführungsbeispiel dargestellt - die Kontaktstellen 9.1 bis 9.4 der Verbindungsplatine 7 zugeordnet sind und die Kontaktstifte 6.1 bis 6.4 der Grundplatine 12. Letztere braucht dann keine Multilayer-Platine zu sein. Bevorzugt ist aber die Verbindungsplatine 7 dann eine Multilayer-Platine, wobei grundsätzlich auch eine Zweilagen-Platine ausreicht.

## Patentansprüche

1. Verteileranordnung für elektrische Leitungen, insbesondere Signalleitungen oder dergleichen, mit einem Gehäuse (1) und einer Vielzahl am Gehäuse (1) angeordneten, jeweils einen Kontaktträger (3) mit zwei oder mehr elektrischen Kontaktelementen (4.1 bis 4.4) und einer Winkelkodierung, insbesondere in Form eines Kodierelementes (5) aufweisenden Steckerbuchsen (2.1 bis 2.10) zum Einstecken von Steckern in einer von der Winkellage der Kodierelemente bestimmten Orientierung, mit einer im Gehäuse (1) angeordneten Grundplatine (12), die Leiterbahnen (8.1 bis 8.4) aufweist, mit denen die elektrischen Kontaktelemente (4.1 bis 4.4) jeweils mittels eines elektrischen Verbindungselementes (6.1 bis 6.4) elektrisch leitend verbunden sind, **gekennzeichnet durch** ein elektrisches Verbindungsglied, insbesondere in Form einer Verbindungsplatine (7), das mittels der in unterschiedlichen Radialabständen zu einem Zentrum (10, 11) angeordneten elektrischen Verbindungselementen (4.1 bis 4.4) in einer von einer Vielzahl vorwählbaren Winkellagen der Grundplatte (12) zugeordnet ist, wobei jedes Verbindungselement (7) mit einer von mehreren jeweils auf einem Kreisbogen um das Zentrum (10, 11) angeordneten Kontaktstellen (9.1) bis (9.4) elektrisch leitend verbunden ist.

2. Verteileranordnung nach Anspruch 1, **dadurch gekennzeichnet, dass** die entweder von der Grundplatine (12) oder vom Verbindungsglied (7) ausgebildeten, einem Kontaktelement (4.1 bis 4.4) zugeordneten Kontaktstellen (9.1 bis 9.4) auf einer ringförmig um das Zentrum (10, 11) angeordneten Leiterbahnen (8.1 bis 8.4) sitzen.

3. Verteileranordnung nach einem der vorhergehenden Ansprüche, **dadurch gekennzeichnet, dass** die Kontaktstellen (9.1 bis 9.4) in gleichmäßiger Winkelverteilung, insbesondere jeweils um einen Winkel von 22,5°, 30°, 45°, 60° oder 90° versetzt um das Zentrum (10, 11) angeordnet sind.

4. Verteileranordnung nach einem der vorhergehenden Ansprüche, **dadurch gekennzeichnet, dass** die Verbindungselemente (4.1 bis 4.4) elektrisch leitende Stifte sind und die Kontaktstellen (9.1 bis 9.4) von Lötaugen oder Steckbuchsen ausgebildet sind.

5. Verteileranordnung nach einem der vorhergehenden Ansprüche, **dadurch gekennzeichnet, dass** die Kontaktelemente (4.1 bis 4.4) der Kontaktträger (3) in einer bezogen auf die Winkellage des Kodierelementes (5) festen Winkelstellung mit dem Verbindungsglied (7) verbunden sind.

6. Verteileranordnung nach einem der vorhergehenden Ansprüche, **dadurch gekennzeichnet, dass** die Kontaktelemente (4.1 bis 4.4) in verschiedenen Winkelstellungen bezogen auf das Zentrum (10,11) angeordnet sind.

7. Verteileranordnung nach einem der vorhergehenden Ansprüche, **gekennzeichnet durch** ein im Zentrum (10, 11) angeordnetes zentrales Kontaktelement (11).

8. Verteileranordnung nach einem der vorhergehenden Ansprüche, **dadurch gekennzeichnet, dass** die die Kontaktstellen (9.1 bis 9.4) tragende Grund-(12) oder Verbindungsplatine (7) eine Multilayer-Platine ist.

9. Verteileranordnung nach einem der vorhergehenden Ansprüche, **dadurch gekennzeichnet, dass** die Kontaktstifte (6.1 bis 6.4) fest der Verbindungsplatine (7) zugeordnet sind und die Kontaktstellen (9.1 bis 9.4) von der Grundplatine (12) ausgebildet sind.

10. Verteileranordnung nach einem der vorhergehenden Ansprüche, **dadurch gekennzeichnet, dass** die Kontaktstifte (6.1 bis 6.4) fest der Grundplatine (12) zugeordnet sind und die Kontaktstellen (9.1 bis 9.4) von der Verbindungsplatine (7) ausgebildet sind.

11. Verteileranordnung nach einem der vorhergehenden Ansprüche, **dadurch gekennzeichnet, dass** die ringförmig ineinander geschachtelten Leiterbahnen (8.1 bis 8.4) individuellen Ebenen der Multilayer-Platine zugeordnet sind.

12. Verfahren zum Herstellen einer Verteilungsanordnung gemäß einem oder mehreren der vorhergehenden Ansprüche, **gekennzeichnet durch** die Verwendung einer Grundplatine mit einer Vielzahl von jeweils auf einem Kreisbogen um ein Zentrum (10, 11) angeordneten Kontaktstellen (9.1 bis 9.4), mit einer Vielzahl von an einem Gehäuse (1) anzuordnenden, jeweils einen Kontaktträger (3) mit zwei oder mehreren Kontaktelementen (4.1 bis 4.4) und einer Winkelkodierung, insbesondere in Form eines Kodierelementes (5) aufweisenden Steckerbuchsen (2.1 bis 2.10) zum Einstecken von Steckern in einer von der Winkellage des Kodierelementes (5) bestimmten Orientierung, wobei die Kontaktelemente (4.1 bis 4.4) mit einem der Steckerbuchse (2.1 bis 2.10) individuell zugeordneten Verbindungsglied, insbesondere in Form einer Verbindungsplatine (7) verbunden wird und wobei das Verbindungsglied (7) mittels in unterschiedlichen Radialabständen zum Zentrum (10, 11) angeordneten elektrischen Verbindungselementen (4.1 bis 4.4) in einer von einer Vielzahl vorwählbaren Winkellagen mit den Kontaktstellen (9.1 bis 9.4) elektrisch leitend verbunden wird.

## Claims

1. Distributor arrangement for electrical lines, in particular signal lines or the like, having a housing (1) and a multiplicity of sockets (2.1 through 2.10) situated on the housing (1) and each having a contact carrier (3) that has two or more electrical contact elements (4.1 through 4.4) and an angle encoding feature, in particular in the form of an encoding element (5), for inserting plugs in an orientation determined by the angular position of the encoding elements, and having a motherboard (12) which is situated in the housing (1) and which has printed conductors (8.1 through 8.4) to which the electrical contact elements (4.1 through 4.4) are respectively connected in an electrically conductive manner by means of an electrical connecting element (6.1 through 6.4), **characterized by** an electrical connecting member, in particular in the form of a connecting board (7), which is associated with the motherboard (12) in one of a multiplicity of preselectable angular positions by means of the electrical connecting elements (4.1 through 4.4) located at different radial distances from a center (10, 11), each connecting element (7) being connected in an electrically conductive manner to one of a plurality of contact sites (9.1 to 9.4) respectively situated on a circular arc about the center (10, 11).

2. Distributor arrangement according to Claim 1, **characterized in that** the contact sites (9.1 through 9.4), which are formed by either the motherboard (12) or the connecting member (7) and which are associated with a contact element (4.1 through 4.4), rest on printed conductors (8.1 through 8.4) arranged annularly about the center (10, 11).

3. Distributor arrangement according to one of the preceding claims, **characterized in that** the contact sites (9.1 through 9.4) are in each case offset about the center (10, 11) in a uniform angular distribution, in particular by an angle of 22.5°, 30°, 45°, 60°, or 90°.

4. Distributor arrangement according to one of the preceding claims, **characterized in that** the connecting elements (4.1 through 4.4) are electrically conductive pins, and the contact sites (9.1 through 9.4) are formed by solder lands or sockets.

5. Distributor arrangement according to one of the preceding claims, **characterized in that** the contact elements (4.1 through 4.4) of the contact carriers (3) are connected to the connecting member (7) in a fixed angular position in relation to the angular position of the encoding element (5).

6. Distributor arrangement according to one of the preceding claims, **characterized in that** the contact elements (4.1 through 4.4) are situated in various angular positions in relation to the center (10, 11).

7. Distributor arrangement according to one of the preceding claims, **characterized by** a central contact element (11) which is situated in the center (10, 11).

8. Distributor arrangement according to one of the preceding claims, **characterized in that** the motherboard (12) or connecting board (7) bearing the contact sites (9.1 through 9.4) is a multilayer printed circuit board.

9. Distributor arrangement according to one of the preceding claims, **characterized in that** the contact pins (6.1 through 6.4) are permanently associated with the connecting board (7), and the contact sites (9.1 through 9.4) are provided by the motherboard (12).

10. Distributor arrangement according to one of the preceding claims, **characterized in that** the contact pins (6.1 through 6.4) are permanently associated with the motherboard (12), and the contact sites (9.1 through 9.4) are provided by the connecting board (7).

11. Distributor arrangement according to one of the preceding claims, **characterized in that** the annularly internested printed conductors (8.1 through 8.4) are associated with individual levels of the multilayer printed circuit board.

12. Method for manufacturing a distributor arrangement according to one or more of the preceding claims, **characterized by** the use of a motherboard having a multiplicity of contact sites (9.1 through 9.4) respectively situated on a circular arc about a center (10, 11), and having a multiplicity of sockets (2.1 through 2.10), to be situated on a housing (1) and each having a contact carrier (3) having two or more contact elements (4.1 through 4.4) and an angle encoding feature, in particular in the form of an encoding element (5), for inserting plugs in an orientation determined by the angular position of the encoding element (5), the contact elements (4.1 through 4.4) being connected to a connecting member, in particular in the form of a connecting board (7), which is individually associated with the socket (2.1 through 2.10), and the connecting member (7) being connected in an electrically conductive manner to the contact sites (9.1 through 9.4) in a multiplicity of preselectable angular positions by means of electrical connecting elements (4.1 through 4.4) located at different radial distances from the center (10, 11).

## Revendications

1. Agencement de distribution pour lignes électriques, en particulier des lignes de signalisation ou analogues, avec un boîtier (1) et une pluralité d'embases à fiches (2.1 à 2.10), disposées sur le boîtier (1), présentant chacune un support de contact (3) avec deux, ou plus, éléments de contact électrique (4.1 à 4.4) et un codage angulaire, en particulier réalisé sous la forme d'un élément codeur (5), pour enfichage de fiches selon une orientation déterminée par la position angulaire des éléments codeurs, avec une platine de base (12) disposée dans le boîtier (1), présentant des pistes conductrices (8.1 à 8.4), avec lesquelles les éléments de contact électrique (4.1 à 4.4) sont chacun reliés, de manière conductrice de l'électricité, au moyen d'un élément de liaison électrique (6.1 à 6.4), **caractérisé par** un organe de liaison électrique, en particulier réalisé sous la forme d'une platine de liaison (7), associée à la plaque de base (12), en l'une d'une pluralité de positions angulaires présélectionnables, au moyen des éléments de contact électrique (4.1 à 4.4), disposés selon des espacements radiaux différents par rapport à un centre (10, 11), chaque élément de liaison (7) étant relié, de manière conductrice de l'électricité, à l'un de plusieurs emplacements de contact (9.1) à (9.4), disposés chacun sur un arc de cercle autour du centre (10, 11).

2. Agencement de distribution selon la revendication 1, **caractérisé en ce que** les emplacements de contact (9.1) à (9.4), constitués soit par la platine (12) soit par l'organe de liaison (7), associés à un élément de contact (4.1 à 4.4), sont placés sur des pistes conductrices (8.1 à 8.4), disposées en forme d'anneau autour du centre (10, 11).

3. Agencement de distribution selon l'une des revendications précédentes, **caractérisé en ce que** les emplacements de contact (9.1) à (9.4) sont disposés autour du centre (10, 11) selon une distribution angulaire régulière, en particulier chaque fois décalés d'un angle de 22,5°, 30°, 45°, 60° ou 90°.

4. Agencement de distribution selon l'une des revendications précédentes, **caractérisé en ce que** les éléments de liaison (4.1 à 4.4) sont des fiches conductrices de l'électricité, et les emplacements de contact (9.1) à (9.4) sont formés par des oeillets de brasage ou des embases à fiches.

5. Agencement de distribution selon l'une des revendications précédentes, **caractérisé en ce que** les éléments de contact (4.1 à 4.4) des supports de contact (3) sont reliés à l'organe de contact (7) en une position angulaire fixé par rapport à la position angulaire de l'élément codeur (5).

6. Agencement de distribution selon l'une des revendications précédentes, **caractérisé en ce que** les éléments de contact (4.1 à 4.4) sont disposés en différentes positions angulaires par rapport au centre (10, 11).

7. Agencement de distribution selon l'une des revendications précédentes, **caractérisé par** un élément de contact (11) central, disposé au centre (10, 11).

8. Agencement de distribution selon l'une des revendications précédentes, **caractérisé en ce que** la platine de base (12) ou platine de liaison (7), portant les emplacements de contact (9.1 à 9.4), est une platine multicouche.

9. Agencement de distribution selon l'une des revendications précédentes, **caractérisé en ce que** les fiches de contact (6.1 à 6.4) sont associées de manière fixe à la platine de liaison (7) et les emplacements de contact (9.1 à 9.4) sont formés par la platine de base (12).

10. Agencement de distribution selon l'une des revendications précédentes, **caractérisé en ce que** les fiches de contact (6.1 à 6.4) sont associées de manière fixe à la platine de base (12) et les emplacements de contact (9.1 à 9.4) sont formés par la platine de liaison (7).

11. Agencement de distribution selon l'une des revendications précédentes, **caractérisé en ce que** les pistes conductrices (8.1 à 8.4), imbriquées les unes dans les autres en forme d'anneau, sont associées à des plans individuels de la platine multicouche.

12. Procédé de fabrication d'un agencement de distribution selon l'une ou plusieurs des revendications précédentes, **caractérisé par** l'utilisation d'une platine de base avec une pluralité d'emplacements de contact (9.1 à 9.4), disposés chacun sur un arc de cercle autour d'un centre (10, 11), avec une pluralité d'embases à fiches (2.1 à 2.10), à disposer sur le boîtier (1), présentant chacune un support de contact (3) avec deux, ou plus, éléments de contact (4.1 à 4.4) et un codage angulaire, en particulier réalisé sous la forme d'un élément codeur (5), pour enfichage de fiches selon une orientation déterminée par la position angulaire de l'élément codeur (5), les éléments de contact électrique (4.1 à 4.4) étant reliés à un organe de liaison, associé individuellement à l'embase à fiches (2.1 à 2.10), en particulier réalisé sous la forme d'une platine de liaison (7), et l'organe de liaison (7) étant relié, de manière conductrice de l'électricité, aux emplacements de contact (9.1 à 9.4), en l'une d'une pluralité de positions angulaires présélectionnables, au moyen d'éléments de liaison électrique (4.1 à 4.4) disposés selon des espacements radiaux différents par rapport au centre (10, 11).
